# EUROPÄISCHE PATENTSCHRIFT

(11) **EP 1 273 734 B1**
(45) Veröffentlichungstag und Bekanntmachung des Hinweises auf die Patenterteilung: **25.08.2010**
(21) Anmeldenummer: 02012683.5
(22) Anmeldetag: 07.06.2002
(51) Int. Cl.: E04F 10/06, E04F 10/02, E06B 9/42

(54) **Wintergartenmarkise oder dergleichen**
Greenhouse awning or the like
Store de jardins d'hiver ou similaire

(30) Priorität: 05.07.2001 DE 10132616
(43) Veröffentlichungstag der Anmeldung: 08.01.2003
(73) Patentinhaber: Schmitz-Werke GmbH + Co. KG, 48282 Emsdetten (DE)
(72) Erfinder: Schmitz, Justus, 48282 Emsdetten (DE)
(74) Vertreter: Schneck, Herbert

(56) Entgegenhaltungen:
- EP-A- 0 736 642
- DE-A- 4 005 963

## Beschreibung

Die Erfindung richtet sich auf eine Wintergartenmarkise oder dergleichen umfassend eine drehantreibbare Tuchwelle mit einem Markisentuch, seitlichen Führungsschienen für das Markisentuch und am Vorderende des Markisentuchs oder an einem Ausfallrohr angreifende Zugbänder sowie Spanneinrichtungen für das Markisentuch, wobei die Zugbänder zur Ausübung einer Spannung auf das Markisentuch wenigstens abschnittsweise in Längsrichtung elastisch ausgebildet sind. Eine solche Wintergartenmarkise ist aus DE 4 005 963 A1 bekannt. EP 0 736 642 B1 beschreibt eine Markise mit Zugmitteln in Form von Gummiseilen.

Der Wickeldurchmesser der Zugbänder ist bei aufgewickelter Markise größer als bei abgewickelter Markise ebenso wie der Tuchwickel selbst. Zum Ausgleich der unterschiedlichen Wege, die sich durch die unterschiedlichen Wickeldurchmesser ergeben, werden üblicherweise Spannelemente eingesetzt, die Federelemente beinhalten. Solche Federelemente bedingen einen nicht unerheblichen Montageaufwand und steigern die Herstellungskosten.

Um hier Abhilfe zu schaffen, ist gemäß der DE 100 33 419 vorgesehen, das Markisentuch in Ausfahrrichtung über eigensteife Schubbänder zu transportieren.

Der Erfindung liegt die Aufgabe zugrunde, unter Beibehaltung von Zugbändern, eine Konstruktion ohne Spannelemente zu ermöglichen, die unabhängig von der Ausfahrposition des Markisentuchs einen straffen, optische ansprechenden Sitz gewährleistet, wobei zu starke Auslenkungen bei impulsartigen Kraftbeaufschlagungen, wie durch Windböen, vermieden werden sollen.

Diese Aufgabe wird erfindungsgemäß dadurch gelöst, daß die Zugbänder z. B. aus einem Gewebe, Gewirke oder Geflecht bestehen, welches sich nur bis zu einer bestimmten Dehnung elastisch verhält und nach Überschreiten dieser Dehnung im wesentlichen unelastisch ist. Damit läßt sich die Markise im ausgefahrenen Zustand durch die Blockierung des Getriebes oder des Motors steif ausziehen und es ergibt sich bei Belastung durch Wind oder bei anderweitiger Belastung ein sehr gut gespanntes Tuch.

Dabei kann mit Vorteil vorgesehen sein, daß die Zugbänder mit Vorspannung montiert sind, so daß in jedem Fall eine Spannwirkung auf das Markisentuch ausgeübt wird.

Durch die erfindungsgemäße Lösung entfällt die Notwendigkeit zusätzlicher Spannelemente, weil die Zugbänder in sich selbst über die gesamte Länge oder abschnittsweise längs-federelastisch ausgebildet sind.

Nachfolgend wird die Erfindung anhand eines bevorzugten Ausführungsbeispiels in Verbindung mit der Zeichnung näher erläutert. Dabei zeigen:
- Fig. 1: eine schematische Seitenansicht einer Wintergartenmarkise im eingefahrenen Zustand,
- Fig. 2: eine Fig. 1 entsprechende Darstellung im ausgefahrenen Zu- stand,
- Fig. 3: eine schematische Aufsicht auf die Wintergartenmarkise im ausgefahrenen Zustand und
- Fig. 4: einen schematischen Schnitt durch den seitlichen Führungsbe- reich des Ausfallrohrs.

Eine in der Zeichnung dargestellte Wintergartenmarkise umfaßt eine drehantreibbare Tuchwelle 1 mit einem Tuchwickel 2, welche in Richtung des Doppelpfeils 3 drehantreibbar ist, und zwar zum Einfahren in Richtung des oberen Teil-Pfeils in Fig. 1 bzw. Fig. 2 und zum Einfahren in Richtung des unteren Teil-Pfeils in Fig. 1 bzw. Fig. 2.

Das vordere Ende 4 des Markisentuchs 5 ist in einer Kedernut 6 eines Ausfallrohrs 7 festgelegt, welches über je ein seitliches Gleitstück 8 in seitlichen Führungsschienen 9 geführt ist.

An jedem Gleitstück 8 greift ein elastisches Zugband 10 an, welches im Bereich des äußeren Endes der Führungsschiene 9 mittels einer Umlenkrolle 11 um 180° umgelenkt wird und mit dem Gleitstück 8 bzw. dem Ausfallrohr 7 über einen Keder 12 verbunden ist. Im Bereich des inneren Endes der Führungsschiene 9 ist eine zweite 90°-Umlenkrolle 13 vorgesehen, über welche das Zugband 10 auf seitlich an der Tuchwelle angeordnete Umlenk- und Wickelrollen 14 gelenkt wird, mit welchen das innere Ende der Zugbänder fest verbunden ist, so daß bei einer Drehung der Tuchwelle 1 in Ausfahrrichtung von den Zugbändern 10 ein Zug auf die Gleitstücke 8 und damit auf das Ausfallrohr 7 und entsprechend auf das Markisentuch 5 ausgeübt wird.

Die elastischen Zugbänder 10 sind mit Vorspannung montiert, so daß stets eine Zugspannung auf das Markisentuch 5 ausgeübt und dieses dementsprechend straff gehalten wird.

## Patentansprüche

1. Wintergartenmarkise oder dergleichen umfassend eine drehantreibbare Tuchwelle mit einem Markisentuch, seitlichen Führungsschienen für das Markisentuch und am Vorderende des Markisentuchs oder an einem Ausfallrohr angreifende Zugbänder sowie Spanneinrichtungen für das Markisentuch, wobei die Zugbänder (1) zur Ausübung einer Spannung auf das Markisentuch (5) wenigstens abschnittsweise in Längsrichtung elastisch ausgebildet sind, **dadurch gekennzeichnet, daß** die Zugbänder (10) sich bis zu einer bestimmten Dehnung elastisch verhalten und nach Überschreiten dieser Dehnung im Wesentlichen derart unelastisch sind, dass sich die Markise in ausgefahrenem Zustand durch eine Blockierung ihres Getriebes oder Motors steif ausziehen lässt.

2. Markise nach Anspruch 1, **dadurch gekennzeichnet, daß** die Zugbänder (10) mit Vorspannung montiert sind.

## Claims

1. A greenhouse awning or the like, comprising a rotating-drivable roll bar with an awning cloth, lateral guide rails for the awning cloth, and tensioning straps as well as tautening means for the awning cloth that engage at the front end of the awning cloth or at a drop-out rail, wherein the tensioning straps (1) are designed elastic in the longitudinal direction, at least in sections, to exert tension onto the awning cloth (5), **characterized in that** the tensioning straps (10) behave elastically up to a certain stretching point and are essentially inelastic after this stretching point has been exceeded such that the awning in its extended position can be pulled out stiffly due to the blocking of its gear or motor.

2. An awning according to claim 1, **characterized in that** the tensioning straps (10) are installed pretensioned.

## Revendications

1. Store de jardin d'hiver ou similaire, comprenant un tube d'enroulement pouvant être entraîné en rotation, comportant une toile de store, des rails de guidage latéraux pour la toile de store et des rubans de tirage venant en prise sur l'extrémité avant de la toile de store ou sur un tube de charge, ainsi que des dispositifs de tension de la toile de store, les rubans de tirage (1) étant réalisés de manière élastique pour exercer une tension sur la toile de store (5) au moins partiellement dans la direction longitudinale, **caractérisé en ce que** les rubans de tirage (10) ont un comportement élastique jusqu'à un certain allongement et, après dépassement de cet allongement, sont sensiblement inélastiques de façon telle que le store, à l'état sorti, est extensible de manière rigide par un blocage de son engrenage ou moteur.

2. Store selon la revendication 1, **caractérisé en ce que** les rubans de tirage (10) sont montés avec une précontrainte.
